# EUROPÄISCHE PATENTANMELDUNG

(11) **EP 0 338 096 A1**
(43) Veröffentlichungstag der Anmeldung: **25.10.1989**
(21) Anmeldenummer: 88105652.7
(22) Anmeldetag: 08.04.1988
(51) Int. Cl.: B65C 3/00, B65C 9/14

(54) **Brotetikettenklebegerät**

(71) Anmelder: Paunovic, Mladen, D-80335 München (DE)
(72) Erfinder: Paunovic, Mladen, D-80335 München (DE)

(57) **Zusammenfassung**

Brotetikettenklebegerät zum aufkleben von Etiketten (5) auf Teigstücke (12), wird neben Förderband aufgestellt. Aus seiner Mitte ragt waagerecht Drehhebel (4), der zur Mitte des Förderbandes reicht. Am Drehhebelsende befindet sich der Etikettenträger (3). Über dem Etikettenträger befindet sich Etikettenmagazin (5). Drehhebel dreht sich um die eigene Achse, schwenkt gleichzeitig nach unten, so daß der Etikettenträger mit Saugnapf (17) von dem Etikettenmagazin (5) bis zum Teigstück (12) am Förderband gelangt. Etikettenträger entnimt die unterste Etikette aus Etikettenmagazin mit hilfe von Vakuum, dreht sich um 180 Grad Richtung Förderband, wenn ein Teigstück darunter komt senkt er sich, und drückt das Etikett auf die stelle auf, die vorher mit Wasser (9) besprüht wurde. Die Bewegung nach unten wird durch den Teig aufgehalten somit ist das Gerät günstig zum Etikettiren von Teigstücken die weich sind und unterschiedluche größen haben. Löst sich das Etikett von Etikettenträger, hebt er sich senkrecht und dreht sich um 180 Grad Richtung Etikettenmagazin, wo er ein neues Etikett entnimt.

## Beschreibung

Brotetikettenklebegerät,zum Aufkleben von Etiketten auf Teigstücke,unterscheidet sich von bekannten Etikettiermaschinen durch seine flexieble bewegungen und eignet sich somit für weiche Materialien unterschidliche Größe.Im Hauptgegäuse (1) ist mitels Lager das Schwenkbare Gehäuse (2) in waagerechte Achse durch Punkt (A) angebracht.Durch das Schwenkbare Gehäuse (2) ist,quer zur Achse den Punkt (A),mit Lagern,der Drehhebel (4) angebracht,der durch die Öffnung im Hauptgehäuse (1) bis zu der Etikettenklebestelle herausragt.Am äuseren Ende des Drehhebels (4) ist der Etikettenträger (3) befestigt.Der Etikettenträger (3) ist ein Luftzylinder, durch dessen Kolbenstange die Öffnung (16)gebohrt ist.Am Ende der Kolbenstange ist der Saugnapf (17) befestigt.Die Feder (13) drückt den Kolben (14) an der ausgangsseite des Zylinders (15)in Grundstellung.Schwenkantrieb (6) dreht den Drehhebel (4) um 180 Grad und damit Etikettenträger (3) von Etikettenmagazin (5) zur Klebestelle (12) und zurück. Der Luftzylinder (7) drückt das Schwenkbare Gehäuse (2) und damit den Etikettenträger (3) in Grundstellung zur Etikettenmagazin (5).Das Brotetikettenklebegerät funktioniert vollautomatisch,seine Bewegungen sind jedoch nicht fixiert.Seine Bewegungen sind abhängig von der gegebenen Umständen,die lifern Impulse für Steuerung. Ist die Öffnung am Saugnapf (17) frei,nimt der Etikettenträger (3) die Grundstellung mit dem Saugnapf (17) zum Etikettenmagazin (5) gerichtet,ein.Sobald das unterste Etikett im Magazin(5) die Öffnung am Saugnapf (17) verschließt,wird der Kolben (14) vom Vakuum in den Zylinder (15) hineingezogen,und der Magnetschalter (10) gibt den Impuls,damit der Schwenkantrieb (6) den Etikettenträger (3) um 180 Grad in Richtung Klebestelle (12) dreht.Wenn das Teigstück unter dem Etikett enträger (3) gelangt,gibt der Lichttaster (8) den Impuls, der die Sprühvorrichtung (9) aktiviert,der Luftzylinder (7) gibt das Schwenkbare Gehäuse (2) frei, und der Etikettenträger (3) bewegt sich im freien Fall Richtung Teigstück (12).Wenn der Etikettenträger (3) den Teigstück (12) berührt,wird das Vakuum durch Luftdruck abgelöst,der das Etikett vom Saugnapf (17) befreit.Nun drückt die Feder (13) den Kolben (14) wieder heraus,und der Magnetschalter (10) gibt den Impuls damit der Etikettenträger (3) um 180 Grad wieder in die Grundstellung gedreht wird,von wo sich der Vorgang wiederholt.

## Patentansprüche

1. Brotetikettenklebegerät,zum Aufkleben von Etiketten auf Teigstücken,dadurch gekennzeichnet,daß sein Mechanismus hauptsächlich aus dem Schwenkbare Gechäuse (2), den Drehhebel (4) und dem Etikettenträger (3) besteht, daß das Schwenkbare Gechäuse (2) drehbar auf der waagerechten Achse durch den Punkt (A),angebracht ist,und senkrecht,den in ihm drehbar angebrachten Drehhebel (4) bewegt,der aus dem Hauptgehäuse (1) bis zu der Klebestelle (12) herrausragt,und sich um die eigene Achse dreht,und daß am äußerem Ende des Drehhebels (4) der Etikettenträger befestigt ist.

2.Schwenkbare Gehäuse (2),nach Anspruch 1. dadurch gekennzeichnet,daß es schwenkbar in der waagerechte Achse durch den Punkt (A) ist und dadurch den an ihm drehbar befestigtem Drehhebel (4) mit dem Etikettenträger (3) senkrecht von Etikettenmagazin (5) zur Klebestelle (12) und zurück bewegt,und daß der Drehhebel (4) sich in ihm um 180 Grad um die eigene Achse dreht,und daß das einstelbare Gegengewicht (18) den Druck des Etikettenträgers (3) auf den Teigstück (12) regelt.

3. Etikettenträger (3) nach Anspruch 1. dadurch gekennzeichnet,daß der Kolben (14) dessen durchgebohrte Kolbenstange mit einem Saugnapf (17) endet,durch die Feder (13) an der ausgangsseite des Zylinders (15) gehalten wird,und wenn die Öffnung (16) die durch die Kolbenstange verlauft ,vom Etikett verschlossen wird, wird der Kolben (14) durch die Vakuumwirkung in den Zylinder (15) hineingezogen.
